# EUROPÄISCHE PATENTSCHRIFT

(11) **EP 0 963 323 B1**
(45) Veröffentlichungstag und Bekanntmachung des Hinweises auf die Patenterteilung: **11.12.2002**
(21) Anmeldenummer: 98912395.5
(22) Anmeldetag: 25.02.1998
(51) Int. Cl.: B65D 47/20

(54) **SELBSTSCHLIESSENDES VENTIL UND BEHÄLTER MIT DIESEM SELBSTSCHLIESSENDEN VENTIL**
SELF-CLOSING VALVE AND CONTAINER FITTED WITH SUCH A SELF-CLOSING VALVE
SOUPAPE A FERMETURE AUTOMATIQUE ET RESERVOIR DOTE D'UNE TELLE SOUPAPE

(30) Priorität: 25.02.1997 DE 29703275 U
(43) Veröffentlichungstag der Anmeldung: 15.12.1999
(62) Teilanmeldung aus: 00124846.7
(73) Patentinhaber: Weener Plastik GmbH & Co. KG, D-26826 Weener (DE); Kunststoffwerk Kutterer GmbH & Co. KG, 76189 Karlsruhe (DE)
(72) Erfinder: HACKMANN, Bernd, D-26826 Weener (DE); SCHORNER, Horst, D-76189 Karlsruhe (DE)
(74) Vertreter: Wallinger, Michael, Dr.-Ing.
(86) Internationale Anmeldenummer: EP9801075
(87) Internationale Veröffentlichungsnummer: WO98038102

(56) Entgegenhaltungen:
- EP-A- 0 160 336
- EP-A- 0 495 440
- EP-A- 0 545 678
- EP-A- 0 555 623
- EP-A- 0 586 778
- WO-A-95/34500
- DE-U- 29 508 151
- US-A- 4 749 108

## Beschreibung

Die vorliegende Anmeldung betrifft ein selbstschließendes Ventil zur Ausgabe von fließfähigen Medien aus einem Behälter.

Es gibt eine Vielzahl von Flüssigkeiten und flüssigkeitsähnlichen Produkten, die in geeigneten Behältern an Verbraucher vertrieben werden.

Zu diesen Flüssigkeiten gehören z. B. Reinigungs- und Pflegeprodukte für den menschlichen Körper wie flüssige Seifen, Duschgele, Shampoos, Hautöle u. v. a. m. Eine weitere Gruppe derartiger Produkte ist den Nahrungs- und Genußmitteln zuzurechnen, beispielsweise Ketchup, Senf, Honig u. dergl. Eine dritte Gruppe derartiger Produkte sind Gebrauchsflüssigkeiten, wie beispielsweise technische Öle etc.

Den genannten Produkten ist gemeinsam, daß sie dem Behälter vom Verbraucher in relativ kleinen Mengen entnommen werden.

Herkömmliche Behälter weisen dazu eine auf einem Behälterhals aufgeschraubte Verschlußkappe auf. Zum Entnehmen der Flüssigkeit wird der Behälter gekippt und die Flüssigkeit entnommen. Je nach Viskosität der Flüssigkeit und Gebrauchszweck gibt es eine Vielzahl unterschiedlicher Ausgestaltungen, beispielsweise mit kleinen Ausbringöffnungen und elastischen Behältern, die zum Ausbringen der Flüssigkeit dann zusammengedrückt werden.

In der Patentliteratur gibt es zahlreiche Vorschläge, einen solchen Behälterverschluß mit einem selbstschließenden Ventil zu gestalten. Ein solches Ventil hat den Vorteil, daß der Benutzer nicht jedesmal eine Verschlußkappe lösen muß, um die Flüssigkeit zu entnehmen.

Die Anforderungen an einen selbstschließenden Verschluß sind jedoch sehr hoch. Der Verschluß muß auf einfache Weise betätigbar sein, da er andernfalls keine Vorteile gegenüber herkömmlichen Schraubverschlüssen bietet, und muß andererseits über eine für den jeweiligen Einsatzzweck ausreichende Dichtigkeit verfügen.

Aus der EP 0 495 440 A2 ist eine Verschlußkappe mit einem selbstschließenden druckaktivierten Ventil bekannt. Dabei wird das Ventil mit einem Haltemittel in der Verschlußkappe festgehalten.

In der EP-A-0 545 678 wird eine Verschlußkappe mit einem selbstschließenden Verschluß vorgeschlagen, bei dem eine gewölbte Membran Verwendung findet, die über eine Verbindungswand mit einem Halterungsrand verbunden ist. Die Verbindungswand ist derart zwischen der Membran und dem Halterungsrand angeordnet, daß sie sich zum Öffnen der Membran abrollt und eine Öffnungskraft auf die Membran ausübt, welche das Öffnen der Membran bewirken soll.

Ausgehend von diesem Stand der Technik, stellt sich die vorliegende Erfindung die Aufgabe, ein selbstschließendes Ventil zu schaffen, welches sowohl exzellente Öffnungs- als auch Schließeigenschaften mit hoher Dichtigkeit aufweist und welches auf wirtschaftliche Weise gefertigt werden kann. Ein weiterer Aspekt der Aufgabe der Erfindung ist es, ein Verfahren zur Herstellung eines solchen Ventils anzugeben.

Diese Aufgabe wird erfindungsgemäß durch den Gegenstand des Anspruchs 1 gelöst.

Bevorzugte Weiterbildungen der Erfindung sind Gegenstand der Unteransprüche.

Durch die erfindungsgemäße Lösung wird ein selbstschließendes Ventil geschaffen, welches sich einerseits zuverlässig öffnet, wenn der Behälter in der Ausbringstellung mit Druck beaufschlagt wird, welches aber andererseits zuverlässig und dicht schließt.

Dies wird u.a. dadurch erreicht, daß eine gewölbte Membran vorgesehen ist, deren Wölbung in der Schließposition dem Behälterinneren zugewandt ist. Wird der Behälter in der Überkopfstellung, d. h. mit nach unten weisendem Ventil, zusammengedrückt, entsteht ein Überdruck im Behälter, und die Membran wird nach außen gewölbt, wobei sich Schlitze in der Membran öffnen und den Durchtritt der Flüssigkeit gestatten.

Die Membran und die Schlitze sind derart aufeinander abgestimmt, daß sich bei der Verformung der Membran nach außen elastische Rückstellkräfte in der Membran aufbauen, die das Schließen des Ventils bei Druckentlastung bewirken.

Es ist bei dieser Bauart insbesondere nicht erforderlich, den Übergangsbereich zwischen Verbindungswand und Membran derart zu gestalten, daß Kräfte bzw. Momente von der Verbindungswand auf die Membran übertragen werden, die das Öffnen und Schließen unterstützen.

Vorzugsweise sind die Membran und die Verbindungswand rotationssymmetrisch gestaltet. Bei einer solchen Ausführungsform ist auch der Halteabschnitt vorzugsweise rotationssymmetrisch ausgebildet.

Die Membran ist vorzugsweise derart beschaffen, daß sie in der Ruheposition eine in etwa kugelabschnittsförmige Gestalt aufweist. Der Begriff "Kugelabschnitt" ist aber hier nur als Hinweis auf die grundsätzliche Gestaltung gedacht und soll keine exakte geometrische Definition der Form der Membran beinhalten.

Wie ausgeführt, kommt der Schlitzung in der Membran besondere Bedeutung zu.

Insbesondere bei einer rotationssymmetrischen Membran kann man vier oder fünf Schlitze vorsehen, die sich jeweils von der Rotationsachse aus nach außen, d. h. zur Verbindungswand hin, erstrecken.

Gemäß einer bevorzugten Weiterbildung der Erfindung ist ein Schlitz vorgesehen, der sich dann über die Rotationsachse hin in radialer Richtung erstreckt.

Besonders bevorzugt weist die Membran aber drei Schlitze auf. Diese Schlitze sind bei einer rotationssymmetrischen Membrangestaltung derart angeordnet, daß sie sich von der Rotationsachse aus radial nach außen hin erstrecken. Der Winkel-Abstand der Schlitze ist vorzugsweise gleich und beträgt 120°.

Die Verwendung von drei Schlitzen hat besondere Vorteile.

Eine Schlitzung mit drei, vier oder fünf Schlitzen unterteilt die Membran in eine entsprechende Anzahl von spitz zulaufenden Lappen. Nach der Verformung und Öffnung müssen diese Lappen derart wieder zurückgeführt werden, daß sie mit ihren Schnittgrenzen genau aneinander anliegen. Eine geringfügige Desorientierung der Lappen führt dazu, daß die Lappen, insbesondere im Bereich ihrer Spitzen, übereinanderliegen, was einen dichtenden Kontakt der Lappen verhindert.

Bei lediglich einem mittigen Schlitz kann ein solches Problem nicht auftreten, da hier keine Lappen der vorstehend beschriebenen Art gebildet werden.

Der besonders bevorzugten Bauweise mit drei Schlitzen liegt die Erkenntnis zugrunde, daß ein derartiger Lappen, wenn er einen Winkelausschnitt von 120° umfaßt, gegen seitliche Verschiebungen und Desorientierungen sehr viel besser geschützt ist als ein Lappen, der lediglich 90 oder weniger Grad umfaßt.

Gemäß einer weiteren, besonders bevorzugten Weiterbildung der Erfindung, die sich sowohl bei einem, vorzugsweise auch bei drei, vier, fünf oder mehr Schlitzen eignet, ist eine Schlitzgestaltung, bei welcher innerhalb des Schlitzes wenigstens ein Materialsteg verbleibt.

Dieser Materialsteg wirkt bzw. diese Materialstege wirken innerhalb der elastischen Membran wie elastische Zugfedern und ziehen den Schlitz beim Wiederverschließen zusammen.

Durch diese Gestaltung wird, wie später noch erläutert wird, ein Verschluß geschaffen, der trotz geringer Öffnungskräfte hohe Schließkräfte aufweist und eine sichere Führung der Verschlußlappen zur Anlage an ihre jeweiligen Seitenkanten bewirkt.

Für die Ausbildung der Verbindungswand zwischen der Membran und dem Halteabschnitt schlägt die Erfindung mehrere unterschiedliche Gestaltungen vor.

Bei einer ersten, bevorzugten Gestaltung ist die Verbindungswand bei rotationssymmetrischem Aufbau so gestaltet, daß sich in einem die Rotationsachse beinhaltenden Zentralschnitt ein im wesentlichen s-förmiger Verlauf der Wand in der Ruheposition ergibt. Bei der Druckbeaufschlagung wird diese Wand dann gestreckt, und die Membran öffnet sich, sobald die Wand den vollständig gestreckten Zustand erreicht hat. Damit ergibt sich ein Heraus- und Hereinfahren des Ventils aus einer das Ventil umgebenden Verschlußkappe.

Es ist weiterhin möglich, die Verbindungswand gemäß einer zweiten Ausführungsform so zu gestalten, wie es in der zitierten EP-A-0 545 678 beschrieben ist. Bei diesem Ventil ist eine Verbindungswand vorgesehen, bei der sich ein rollender Rand beim Ausfahren des Ventils aus der Verschlußkappe ergibt, wobei der rollende Rand sich auf die Membran zubewegt. Bei einer solchen Gestaltung sollte allerdings dafür Sorge getragen werden, daß keine bzw. keine zu hohen Kräfte von der Seitenwand auf die Membran übertragen werden, da dies beim Öffnen und Schließen der Membran, insbesondere bei ungünstiger Abstimmung der verwendeten Materialien und der einzelnen Wandstärken und des Wandstärkenverlaufes, zu Schwierigkeiten, insbesondere beim Verschließen, führen kann. Hier ist besonders eine Gestaltung mit drei Schlitzen angezeigt.

Bei einer dritten besonders bevorzugten Ausführungsform der Erfindung ist die Verbindungswand im wesentlichen steif gestaltet. Unter dem Begriff "steif" soll hier verstanden werden, daß die Verbindungswand während des Übergangs des Ventils von der Schließposition in die Öffnungsposition keiner wesentlichen Verformung unterworfen ist. Dies wird in einer bevorzugten Ausführungsform dadurch erreicht, daß die Verbindungswand zwischen Halterungsabschnitt und Membran im wesentlichen im Querschnitt geradlinig verläuft. Eine solche Gestaltung kann beispielsweise erzielt werden, indem die Verbindungswand bei rotationssymmetrischer Membran zylindrisch gestaltet ist.

Bei dieser Gestaltung kann die Verbindungswand mit dickerer Wandstärke ausgeführt werden, wodurch sich eine sehr stabile Abstützung der Membran in bezug auf eine Verschlußkappe ergibt. Es ist aber auch möglich, die Verbindungswand dünnwandig auszuführen. Der Begriff "steif" ist deshalb nicht in dem Sinne zu verstehen, daß er eine dünnere Wandstärke oder eine Verformbarkeit der Zwischenwand ausschließen würde, sondern der Begriff ist lediglich in dem Sinne zu verstehen, daß eine eventuelle Verformung der Zwischenwand für den Prozeß des Öfffnens und Schließens keinen wesentlichen Einfluß hat.

Bei einer steifen Verbindungswand ist es besonders zu bevorzugen, daß die Membran und Verbindungswand momentenmäßig entkoppelt sind, d. h. daß die Bewegung der Membran möglich wenig von Kräften und insbesondere von Momenten beeinflußt wird, die von der Verbindungswand auf die Membran übertragen werden könnten.

Dies kann bei einer vierten bevorzugten Ausführungsform der Erfindung, die mit den vorstehend beschriebenen drei Ausführungsformen kombiniert werden kann, durch eine scharnierartige Verbindung zwischen der Verbindungswand und der Membran erfolgen. Ein solches Scharnier kann auf unterschiedliche Weise hergestellt werden. Besonders bevorzugt ist eine im Verbindungsbereich zwischen Verbindungswand und Membran angeordnete Dünnstelle, die bei rotationssymmetrischer Membrangestaltung um die Membran umläuft. Bevorzugt ist diese Dünnstelle im Querschnitt s-förmig, ausgestaltet, um die Scharnierwirkung zu verstärken.

Wie vorstehend beschrieben, ist der Übergangsbereich zwischen Verbindungswand und Membran bei dieser bevorzugten vierten Ausführungsform derart gestaltet, daß insbesondere keine Momente von der Verbindungswand auf die Membran übertragen werden. Gemäß einer weiteren bevorzugten Gestaltung kann dieser Übergangsbereich auch dadurch geschaffen werden, daß das Material in diesem Bereich inhomogen ist, also daß z. B. in diesem Bereich ein anderes Material verwendet oder die Eigenschaften des Materials in geeigneter Weise beeinflußt werden, so daß die gewünschte Reduzierung der Fähigkeit der Momentenübertragung erreicht wird.

Das erfindungsgemäß Ventil kann aus allen Materialien hergestellt werden, die geeignete Werte für die elastische Verformung und die elastische Rückstellkraft aufweisen.

Besonders bevorzugt ist es, die Membran und/oder die Verbindungswand aus einem Silikonmaterial herzustellen. Weiterhin ist die Herstellung von Membran und/oder Verbindungswand aus einem thermoplastischen Elastomer möglich. Vorzugsweise bestehen Verbindungswand, Halterungsabschnitt und Membran dabei aus dem gleichen Material und bilden einen Ventilkörper.

Besonders bevorzugt ist der Halteabschnitt des selbstschließenden Ventils durch eine Kunststoffeinrichtung, bei rotationssymmetrischer Gestaltung des Ventils einen Kunststoffring, verstärkt, der, im Vergleich zum Material der Verbindungswand und der Membran, aus einem steiferen und gegebenenfalls auch preisgünstigeren Kunststoffmaterial hergestellt ist.

Zur Herstellung des erfindungsgemäßen selbstschließenden Ventils wird ein Verfahren vorgeschlagen, nach welchem Zwischenwand, Halteabschnitt und Membran in einem Spritzvorgang in einem umgestülpten Zustand gespritzt werden, d. h. in einem Zustand, in dem sich die Verbindungswand um 180° versetzt zur ihrer ursprünglichen Position im Verhältnis zum Halteabschnitt befindet. Das Ventil wird dann umgestülpt und im umgestülpten Zustand in eine Verschlußkappe eingesetzt.

Gemäß einer bevorzugten Variante dieses Herstellungsverfahrens, wird an den Halteabschnitt dabei gleichzeitig ein Verstärkungsring aus einem härteren Kunststoff angespritzt. Dabei ist es bevorzugt, den Kunststoffring in einem vorangehenden Fertigungsverfahren unabhängig von dem selbstschließenden Ventil herzustellen und in diesem Verstärkungsring eine Vielzahl von Durchbrüchen vorzusehen, in welche das Material des Ventils beim Spritzvorgang eindringen kann, so daß eine innige, haltbare und zudem preisgünstige Verbindung zwischen Verstärkungsring und Ventilkörper entsteht.

Unter den in der vorliegenden Beschreibung verwendeten Begriffen "Fluid", "Flüssigkeiten" und "Medium" bzw. "fließfähiges Medium" sollen alle Stoffe verstanden werden, deren Viskosität, unabhängig davon, ob diese Viskosität als dynamische oder als kinematische Viskosität bestimmt ist, ein Ausströmen des Stoffes aus einem Behälter, gegebenenfalls durch eine zusätzliche Druckbeaufschlagung ermöglicht. Es sind also nicht nur solche Stoffe in diese Begriffe einbezogen, die von selbst strömen, wie z. B. wasserartige Stoffe, sondern auch Stoffe, die nur dann strömen, wenn sie mit Druck beaufschlagt werden, wie z. B. fettartige und pastenartige Stoffe.

Gemäß einer ersten bevorzugten Verwendung wird der Verschluß für Nahrungsmittel verwendet, und hier für Nahrungsmittel, die einer Gruppe entstammen, die folgende Nahrungsmittel umfaßt: Gemüse- und Obstsäfte und sonstige Getränke, Würzsoßen aller Art, wie Sojasoße und dergleichen, zähfließende Würzstoffe, wie Senf, Ketchup, Mayonaise, zähfließende Nahrungsmittel, wie Honig, Gelees, Marmeladen, Milchprodukte, wie Milch, Kondensmilch, Sahne und dergleichen.

Bevorzugt ist ferner die Verwendung des Ventils bei der Verpackung von Körper-Pflege- und Reinigungsmitteln, wie flüssige oder pastenförmige Seife, Duschgele, Hautöle, Sonnenschutzmittel, Shampoos, Haarfärbemittel, Hautcremes, Deodorants etc..

Bevorzugt ist die Verwendung des Ventils ferner für sonstige Reinigungs- und Pflegemittel, wie Spülmittel, Universalreinigungsmittel, Schuhcremes, Poliermittel, Fleckenentfernungsmittel, flüssige Waschmittel und dergleichen.

Bevorzugt ist die Verwendung des Verschlusses weiterhin für pharmazeutische Produkte, und vorzugsweise für Produkte die in kleineren Mengen gebraucht werden, wie z. B. Augentropfen, Nasentropfen, Desinfektionsmittel, und alle Formen von pharmazeutischen Produkten, gleichgültig, ob sie zur inneren oder äußeren Anwendung bestimmt sind.

Bevorzugt ist weiterhin eine Verwendung für technische Produkte, beispielsweise für Farben, Lacke, Lösungsmittel, Schmiermittel und sonstige technische Chemikalien und Stoffmischungen.

Weitere Vorteile, Merkmale und Anwendungsmöglichkeiten der vorliegenden Erfindung ergeben sich aus der Beschreibung von Ausführungsbeispielen in Zusammenhang mit der Zeichnung.

Darin zeigen:
- Fig. 1: einen Schnitt durch den Verschluß eines Behälters in der Überkopfstellung, wobei in dem Verschluß ein erstes Ausführungsbeispiel eines selbstschließenden Ventils gemäß der Erfindung angeordnet ist;
- Fig. 2: eine Unteransicht des Ausführungsbeispiels gemäß Fig. 1;
- Fig. 3: das Ausführungsbeispiel gemäß Fig. 1 in geöffnetem Zustand;
- Fig. 4: eine Aufsicht auf die Darstellung gemäß Fig. 3;
- Fig. 5: ein Ausführungsbeispiel eines Ventils ähnlich der Figuren 1 - 4 mit einer etwas anderen Ventilform in einer Schnittdarstellung;
- Fig. 6: eine Aufsicht auf ein Detail der Fig. 5, den Verstärkungsring zeigend;
- Fig. 7: ein Detail der Darstellung gemäß Fig. 5;
- Fig. 8: eine Schnittdarstellung eines weiteren Ausführungsbeispiels der Erfindung.

Der in Fig. 1 gezeigte Verschluß ist in seiner Gesamtheit mit V bezeichnet. Der Verschluß ist auf einen mit einem konventionellen Gewinde versehenen Hals 1 eines Behälters 2 aufgeschraubt. Im Inneren dieses Behälters, durch das Bezugszeichen 3 dargestellt, befindet sich das symbolisch mit dem Bezugszeichen 4 bezeichnete Fluid oder Medium, dessen Viskosität derart gewählt ist, daß es aus einem Verschluß der hier in Rede stehenden Art ausströmen kann. Die Behälterwand besteht vollständig oder teilweise aus flexiblem Material, das vom Benutzer zusammengedrückt werden kann.

Der Hals 1 des Behälters 2 ist zylindrisch gestaltet, der Behälter kann eine davon abweichende Form aufweisen. Auf den Hals 1 ist eine zylindrische Verschlußkappe 31 aufgeschraubt, die ein zylindrisches Teil 32 aufweist, das mit einem zum Außengewinde des Halses 1 passenden Innengewinde versehen ist.

Es wird darauf hingewiesen, daß die Verschlußkappe nicht zwingend auf den Behälterhals aufgeschraubt werden können muß. Es sind auch andere Konstruktionen denkbar, z. B. eine Verschlußkappe, die durch Vorsprünge auf dem Behälterhals gehalten ist, und auf dem Behälterhals oder auf dem Behälter selbst aufgedrückt, aufgeklippst oder sonstwie durch Reibung, Kleben oder dergleichen befestigt ist.

In dieser Verschlußkappe 31 ist eine zentrale Öffnung 6 vorgesehen, durch welche das Medium 4 hindurchströmen kann.

An dieser Strömung wird das Medium 4 durch das insgesamt mit 5 bezeichnete selbstschließende Ventil gemäß der vorliegenden Erfindung gehindert.

Das Ventil 5 weist eine Membran 7 auf, die kugelsegmentartig nach innen, zum Behälterinneren 3 und zum Medium 4 hin gewölbt ist, wenn sich das Ventil, wie in Fig. 1 gezeigt, in der Schließposition befindet.

An die Membran 7 schließt sich die Verbindungswand 8 an, welche über einen Krümmungsbereich 9 mit dem Halteabschnitt 10 verbunden ist. Dieser Halteabschnitt 10 wird im montierten Zustand von zwei zylindrischen Stegen 11, die an den im wesentlichen kreisringförmigen Deckelbereich 12 des Verschlusses 31 angeformt sind, gehalten. Der Ventilkörper besteht aus Membran, Verbindungswand und Halteabschnitt und ist einstückig ausgebildet. Der Deckel 12 ist so gestaltet, daß der Behälter insgesamt auf dem Deckel und damit auf dem Verschluß kopfstehend aufbewahrt werden kann.

Diese Art der Aufbewahrung, bzw. die entsprechende technische Gestaltung, die diese Art der Aufbewahrung erlaubt, hat den Vorteil, daß der Raum über der Membran immer mit Flüssigkeit gefüllt ist, so daß der Entnahmevorgang auch bei zähflüssigen Medien nicht davon abhängig ist, daß zunächst die Flüssigkeit in das Ventil einfließen muß.

Die Membran 7 ist, wie später noch erläutert wird, nicht mit gleichmäßiger Wandstärke ausgebildet, sondern die Wandstärke nimmt zur Mitte hin ab.

Die Verbindungswand 8 selbst ist bei diesem Ausführungsbeispiel deutlich dünner gehalten als die Membran.

Die Verbindungswand besteht aus dem Teil a, der unmittelbar an der Membran anliegt, und aus dem Teil b, der über den bogenförmigen Bereich 9 mit dem Bereich a verbunden ist. Zwischen den Bereichen a und b liegt, wie in Fig. 1 angedeutet, ein Winkel 2 von ungefähr 45° in der Schließposition.

Im Bereich b der Zwischenwand ist ein Ringwulst 13 einstückig mit der Verbindungswand und von dieser radial nach außen ragend ausgebildet.

Der Ringwulst liegt beim geöffneten Ventil, wie in Fig. 3 zu sehen ist, an einer Schulter 14 eines von der Verschlußkappendecke aus nach innen ragenden Ringwulstes 15, der im wesentlichen rotationssymmetrisch ausgestaltet ist, an.

Die Schulter 14 ist derart gestaltet, daß ihre Schrägung unmittelbar dem Winkel des Ringwulstes 13 in der geöffneten Position entspricht.

Der Ringwulst 15 erweitert sich vom Behälterinneren 3 abgewandt konisch nach außen und bildet damit eine Führung, die den Zwischenwandbereich a bei dem Öffnen des Ventils führt. Er bewirkt weiterhin, daß die Verbindungswand in der Schließposition im vorderen Bereich der Membran abgestützt ist und sich somit nicht in bezug auf die Verschlußkappe bewegen kann. Diese Maßnahme hat den Vorteil, daß Bewegungen des selbstschließenden Ventils, die zu einem unbeabsichtigten Öffnen der Membran führen können, vermieden werden.

Eine Besonderheit, auf die unten unter Bezugnahme auf die Figuren 5,7 und 8 eingegangen werden wird, weist der Übergangsbereich 43 zwischen der Membran 6 und der Verbindungswand 8 auf.

Zusätzlich aber in Fig. 1 nicht dargestellt kann ein klappbarer Deckel vorgesehen sein, der die Membran, z. B. mit einem halbkugelförmigen Aufsatz in der in Fig. 1 gezeichneten Position hält und als Sicherung beim Transport dient.

Die Membran 7 ist geschlitzt, wie nun in bezug auf die Figuren 2 bis 4 weiter erörtert wird.

Das Ventil und die Membran sind insgesamt rotationssymmetrisch gestaltet, wobei die Rotationsachse in Fig. 1 der Linie A-A entspricht.

Die Membran weist, wie in Fig. 2 zu sehen, insgesamt drei Schlitze auf, die von dem Punkt ausgehen, an dem die Rotationsachse die Membran durchstößt, wobei dieser Punkt das Bezugszeichen 18 trägt.

Die drei Schlitze sind ebenfalls symmetrisch angeordnet und schließen zueinander einen Winkel von 120° ein. Die Länge der Schlitze im Verhältnis zur Membran ergibt sich aus der Darstellung gemäß Fig. 1, danach nimmt ein Schlitz ca. einen Bereich zwischen 3/5 und 4/5 des Membranradius'ein. Die Schlitze selbst sind mit einem Messerwerkzeug geschnitten, wobei der Schnitt vorzugsweises in der Position des Ventils ausgeführt ist, wie sie in der Fig. 1 dargestellt ist. Die Schlitze erstrecken sich dann in einer Ebene, die senkrecht zum Kappendeckel 12 verläuft und die Symmetrieachse A-A einschließt.

Jeder Öffnungsschlitz 16 hat insgesamt die gleiche Länge, die sich in der Darstellung gemäß Fig. 2 sich aus den Streckenlängen x + y + z zusammensetzt.

Beim Ausführungsbeispiel besteht jeder Schlitz aus einem inneren Abschnitt II, der vorzugsweise mehr als die Hälfte der gesamten Schlitzlänge beträgt, an den sich eine nicht geschlitzte Materialbrücke 19 anschließt. Danach wird der Schlitz im Abschnitt I fortgesetzt. Der erste Abschnitt II hat die Schlitzlänge x, die Materialbrücke die Schlitzlänge y und der sich daran anschließende Schlitz die Länge z. Die Materialbrücke 19 und damit die Länge y ist vorzugsweise etwas kleiner als die Länge I.

Diese Gestaltung der Schlitzung hat erhebliche Vorteile für das Öffnen und Schließen der Schlitze.

Wie aus der sogenannten Membrantheorie bekannt ist, entsteht innerhalb einer belasteten elastischen Membran ein komplexer mehrachsiger Spannungszustand. Die Spannungsverteilung in der Membran erschwert insbesondere das Schließen der Membran, da bei einem Spannungsanteil, der eine Kraft in eine Richtung erzeugt, die nicht parallel zum jeweiligen Schlitz ist, die einzelnen, durch die Schlitze eingeschlossenen Lappen 20 die Tendenz haben, mit ihren Kanten übereinander zu liegen zu kommen.

Durch die Materialbrücke 19 und den dahinterliegenden Schlitzabschnitt I entsteht ein definierter Spannungszustand, der das Schließen der Lappen deutlich begünstigt.

Dies geschieht zum einen dadurch, daß die Materialbrücke 19 im wesentlichen nur einer einachsigen Spannung in einer Richtung senkrecht zum jeweiligen Schlitz unterworfen ist. Beim Öffnen der einzelnen Lappen wirkt die Materialbrücke 19 somit wie eine einfache Zugfeder, die keine Verschiebekräfte der Schlitze gegeneinander erzeugen kann, sondern die wie ein Gummiband wirkt, welches beim Öffnen der Lappen gedehnt wird und durch die Rückstellkraft die Tendenz hat, die Lappen wieder zusammenziehen.

Der nach der Materialbrücke 19 liegende Schlitzabschnitt I verstärkt diese Tendenz, da er Spannungen in einer Richtung, die nicht senkrecht zur Schlitzebene liegen, von der Materialbrücke 19 fernhält. Damit ist gewährleistet, daß innerhalb der Materialbrücke 19 im wesentlichen nur Kräfte senkrecht zur Schlitzebene wirksam werden.

Die Funktion dieses Verschlusses wird nachfolgend, insbesondere in bezug auf die Figuren 3 und 4 beschrieben.

Wenn der Benutzer Flüssigkeit aus dem Behälter 2 entnehmen will, öffnet er eine ggf. vorhandene (in der Fig. nicht dargestellte) Klappe, wodurch die Durchtrittsöffnung 6 im Verschlußdeckel freiliegt.

Dann drückt er mit der Hand die flexiblen Wandungen des Behälters 2 zusammen, wodurch sich ein Überdruck im Behälter aufbaut. Dieser Überdruck bewirkt, daß der Abschnitt b der Verbindungswand a nach unten umklappt und sich der Ringwulst 13 an die Schulter 14 anlegt. Da dieser Vorgang ein Umklappen ist und keine Rollbewegung der Membran erfordert, ist dieser Vorgang sehr einfach und zuverlässig zu realisieren.

Der Druck wird schließlich so groß, daß er die elastischen Rückstellkräfte der Membran überwindet und sich die Lappen nach außen öffnen, wie dies in Fig. 4 dargestellt ist, wodurch die Öffnung O entsteht.

Das Material beginnt dann aus der Öffnung O auszuströmen, wobei der Strömungsvorgang sich so lange fortsetzt, wie ein Überdruck im Behälter durch das Zusammendrücken durch den Benutzer erzeugt wird.

Wenn der Benutzer die Behälterwände entlastet, weiten sich die Behälterwände auf, der Druck sinkt, und die Lappen schließen sich. Die Schließbewegung wird dabei wesentlich durch die Materialbrücken 19 erleichtert. Diese Materialbrücken haben hohe elastische Rückstellkräfte, wenn die Lappen sich über die Ebene hinweg bewegen, die senkrecht zur Rotationssymmetrieachse A-A ist und bewirken dann ein kraftvolles Schließen der Lappen, deren Schnittflächen in der Verschlußposition aufeinander gepreßt werden und somit einen sicheren Verschluß bilden. Beim Schließvorgang wird, durch den im Behälter 3 herrschenden Unterdruck, sogar das noch im Öffnungsbereich befindliche Material in den Behälter zurückgesaugt, so daß keine Rückstände des Mediums an der Außenseite der Lappen 20 haften und von dort nach unten fallen könnten. Insbesondere durch die dreieckförmige Gestaltung mit drei Schlitzen schmiegen sich die Kanten der Lappen 20 selbstzentrierend aneinander und verhindern, daß im Bereich der Rotationsachse 18 (Fig. 2) eine Öffnung übrigbleibt.

Die Wirkung, die die angewandte Schlitzung mit sich bringt, ist vornehmlich die, daß die Rückstellkraft des Ventils erhöht wird, und zwar unabhängig vom Belüftungsgrad, indem die Stege bzw. Materialbrücken 19, wie schon gesagt, wie Gummibänder wirken, die das Ventil kraftvoll in seine Ursprungsposition zurückziehen. Hieraus resultiert, daß das Ventil am Ende einer Entnahme auf jeden Fall wieder vollständig geschlossen ist. Unterschiedliche Parameter zwischen Länge der Abschnitte I, II und der in dieser Richtung gemessenen Länge der Materialbrücke 19 sind nützlich, um das Ventil für unterschiedliche Medien einsetzen zu können. So werden beispielsweise durch Unterbrechung der Stege die Öffnungskräfte noch weiter herabgesetzt. Es genügen in der Tat recht schmale Materialbrücken. Gemäß einer anderen Ausgestaltung ist es andererseits nicht erforderlich, die Öffnungsschlitze zu unterbrechen, wenn die Rückstellkraft allein durch eine Reduzierung der Parameter x + y + z erreicht wird, ohne die Öffnungskräfte zu beeinträchtigen. Im einen Fall sieht die Version so aus, daß die Schlitze unterbrochen sind mit den Maßen z, y, x. Die Maße variieren über den ganzen Durchmesser der Verschlußdecke 7. Gemäß einer anderen Version sind die Öffnungsschlitze 16 nicht unterbrochen, sondern nur unterschiedlich lang, das heißt, das Maß z + y + x variiert in dem gesamten Durchmesser der Membran 7.

Wie sich aus dem Vorstehenden ergibt, hat die Gestaltung der Schlitze wesentlichen Einfluß auf die Fähigkeit der Membran, sich zu öffnen und zu schließen.

Die Anwendung dreier Schlitze hat den besonderen Vorteil, daß sich die Schlitze hier selbstzentrierend aneinander abstützen können. Die Verwendung von Materialbrücken oder Stegen hat den Vorteil, daß über einen einachsigen Spannungszustand elastische Rückstellkräfte aufgebaut werden können.

Die Länge der Schlitze und die Breite dieser Materialbrücken sowie auch die Anzahl der Materialbrücken (es können pro Schlitz auch zwei oder mehr Materialbrücken vorgesehen sein kann variiert werden, um das Öffnungs- und Schließverhalten an verschiedene Medien anzupassen.

Bei einer Gestaltung mit drei, vier, fünf oder mehr Schlitzen können alle Schlitze mit der gleichen Länge ausgeführt werden.

Dies ist bei einer rotationssymmetrischen Gestaltung der Ventilmembran und einer rotationssymmetrischen Anordnung des Mittelpunktes einer sternförmigen Schlitzung mit drei, vier, fünf oder mehr Schlitzen bevorzugt.

Bei einer sternförmigen Schlitzung mit drei, vier, fünf, oder mehr Schlitzen kann die Länge der einzelnen Schlitze aber auch unterschliedlich gestaltet sein, so daß die Schlitzung selbst nicht rotationssymmetrisch ist. Es ist ferner möglich, auch bei einer rotationssymmetrisch gestalteten Membran die Schlitze so anzuordnen, daß der gemeinsame Punkt aller Schlitze auf der Membran nicht mit deren Rotationsachse zusammenfällt. Es ist weiterhin möglich, bei einer Gestaltung mit drei, vier, fünf oder mehr Schlitzen eine sternförmige Gestaltung mit gleicher oder unterschiedlicher Schlitzlänge vorzusehen, bei welcher der Winkel zwischen den einzelnen Schlitzen nicht gleich ist. Bei vier Schlitzen können die Schlitze z. B. so gestaltet sein, daß sie zu dem einen benachbarten Schlitz einen Winkel von > 90°, zum anderen benachbarten Schlitz einen Winkel von < 90° einschließen.

Es ist schließlich auch möglich, in der Membran mehrere Schlitze vorzusehen, die nicht in Verbindung miteinander stehen, so daß bei einer Druckbelastung der Membran mehr als eine Öffnung O entsteht.

Durch die in der Schließposition nach innen gewölbte Form der Membran stützen sich die Schnittkanten der Lappen 20 gewölbeartig aufeinander ab, wodurch hohe Haltekräfte entstehen. Gleichzeitig reichen aber bereits geringe Kräfte aus, um die Lappen nach innen hin durch Unterdruck zu öffnen, so daß das Zurücksaugen des Mediums in den Behälter begünstigt wird.

Die Schlitzung mit Materialbrücken wurde vorstehend in bezug auf eine Membran mit drei Schlitzen beschrieben. Es sei jedoch darauf hingewiesen, daß eine entsprechende Schlitzung mit Materialbrücken auch durchgeführt werden kann, wenn nur ein Schlitz vorhanden ist, der sich dann über die Rotationsachse hinweg erstreckt, aber auch beim Vorhandensein von vier oder fünf Schlitzen. Auch hier wird man dann Schlitzlänge und Materialbrücken in entsprechender Weise aufeinander abstimmen.

Die Figuren 5, 6 und 7 zeigen ein weiteres Ausführungsbeispiel des erfindungsgemäßen Schließventils. Dieses Schließventil kann in einer ähnlichen Weise in eine Verschlußkappe eingesetzt werden, wie dies beim Schließventil gemäß den Fig. 1 - 4 der Fall ist. Das Schließventil weist aber einige Abweichungen vom Schließventil gemäß Fig. 1 - 4 auf, die nachfolgend im einzelnen erläutert werden.

Die Fig. 5 zeigt das Ventil in dem Zustand, in dem es gespritzt wird. Nach dem Spritzvorgang wird das Ventil umgestülpt, und zwar indem die Membran 40 entlang der Rotations-Symmetrieachse A-A in der Darstellung gemäß Fig. 5 nach oben verschoben wird.

Die Zwischenwand 42 ist ähnlich gestaltet wie die Zwischenwand 8, ein wesentlicher Unterschied besteht aber bezüglich der Membran 40 und dem Übergangsbereich 43 zwischen der Membran 40 und der Verbindungswand 42.

Ferner weist die Verbindungswand 40 eine umlaufende Nut 44 auf, welche beim nach oben Stülpen einen bogenförmigen Bereich ergibt.

Die Gestaltung des Bereiches b der Verbindungswand und der Schulter 45 ist ähnlich wie bei der Verbindungswand 8 und der dort gezeigten Schulter 13 und braucht deshalb hier nicht nochmals erörtert zu werden.

Auch die Schlitzung der Membran 40 braucht nicht dargestellt zu werden, da sie exakt der Schlitzung entspricht, wie sie in bezug auf die Fig. 2 und 4 für die Membran 7 erläutert wurde.

Von besonderer Bedeutung ist jedoch die Form des Übergangsbereichs 43 und die Form der Membran selbst, die, wie ersichtlich, von der Darstellung gemäß Fig. 1 abweicht.

Die Verbindungswand 42 weist, wie insbesondere aus der Darstellung gemäß Fig. 7 hervorgeht, einen Umschlagbereich 50 auf, in dem die Verbindungswand bogenförmig nach innen umgeschlagen ist. Dabei ist die Wandstärke in dem Teil des Umschlagbereiches, der näher zur Rotationsachse A-A liegt, dünner als die Wandstärke der Verbindungswand und beträgt in etwa die Hälfte bis zwei Drittel der Wandstärke dieser Verbindungswand unterhalb des Umschlagbereiches 50.

An den Umschlagbereich 50, der nach innen gekrümmt ist, schließt sich ein (im ungestülpten Zustand) nach außen gekrümmter erster Bogenbereich 51 an, an den sich schließlich wieder ein nach innen, d. h. entgegengesetzt gekrümmter Bogenbereich 52 anschließt. Die Wandstärke dieses zweiten Bogenbereiches 52 ist deutlich höher als die Wandstärke der Verbindungswand und liegt etwa um 50 bis 100% höher als deren Stärke.

Zwischen diesem zweiten Bogenbereich 52 und dem Umschlagbereich 50 befindet sich ein scharfkantig ausgebildeter Einstich 55, der zum zweiten Bogenbereich 52 hin von einer parallel zur Rotationsachse verlaufenden zylindrischen Fläche 56 und zum Bogenbereich 51 hin von einer Kreisringfläche 57 begrenzt ist, die senkrecht zur zylindrischen Fläche 56 verläuft. An die äu-Die Wandstärke der Membran 40, die sich an den zweiten Bogenbereich 52 unmittelbar anschließt, beträgt in etwa das Drei- bis Siebenfache, bevorzugt das ca. Fünffache der Wandstärke der Verbindungswand, wobei diese Wandstärke, wie alle anderen Wandstärken der Membran, jeweils parallel zur Rotationsachse A-A gemessen sind.

Das Durchmesserverhältnis des Gesamtventils zum Durchmesser der Membran beträgt in etwa 4:3.

Der Bogenbereich 52 ist unmittelbar an die Membran angekoppelt. Dabei ist von wesentlicher Bedeutung, daß der Bogenbereich 52 nicht symmetrisch an die Wandung der Membran anschließt, sondern in bezug auf den Halteabschnitt der Membran im nicht-gestülpten Zustand hin versetzt ist.

Die Membran erstreckt sich vom Bogenbereich 52 aus über eine zylindrische Wand 60 von dem Halteabschnitt im nicht-gestülpten Zustand, bzw. im eingebauten Zustand von dem Inneren des Behälters weg.

Ein zweiter Wandabschnitt 61, der nicht zylindrisch, sondern konisch (die Membran ist rotationssymmetrisch) gestaltet ist, erstreckt sich in die von der Wand 60 aus entgegengesetzte Richtung, bei eingebauten Ventil also zum Behälter hin.

Die Länge der konischen Wand 61 parallel zur Rotationsachse gemessen, ist ungefähr um 50 % höher als die Länge der zylindrischen Wand 60. Anders ausgedrückt ist die Länge der zylindrischen Wand 60 ungefähr gleich der Länge des Bogenabschnittes 52 an der Verbindungsstelle zur Membran, parallel zur Rotationsachse gemessen und die Länge der konischen Wand 61 ist dann um zwischen ca. 30% und ca. 70% vorzugsweise 50% länger. onsachse gemessen und die Länge der konischen Wand 61 ist dann um zwischen ca. 30% und ca. 70% vorzugsweise 50% länger.

Am Ende der zylindrischen Wand 60, das mit 60a bezeichnet ist, weist die Membran eine relativ scharfe Kante auf und erstreckt sich dann von dieser aus in einem parabelförmigen Bogen 64 aus zur Rotationsachse hin.

Vom Ende 61a der konischen Wandung 61 aus erstreckt sich die Membran aus mit einem Abschnitt 65, der nur geringfügig gekrümmt ist, d. h. einen großen Krümmungsradius aufweist, wobei die Seitenkante im Schnitt mit einer Ebene, die senkrecht zur Rotationsachse A-A ist, einen Winkel zwischen 20° und 30°, bevorzugt ca. 25° ausbildet.

Der Wandabschnitt mit großem Krümmungsradius 65 geht in einem Durchmesserbereich, der kleiner als die Hälfte des Membrandurchmessers, aber größer als ein Viertel des Membrandurchmessers ist, in einen kreisflächenförmigen Bereich 66 über, der senkrecht zur Rotationsachse gestaltet ist. Unter Membrandurchmesser sei hier der größte Membrandurchmesser zu verstehen, daß ist der Abstand zweier gegenüberliegender Kanten 60a.

Wie aus den Figuren hervorgeht, nimmt also die Wandstärke der Membran mit zunehmenden Abstand von der Rotationsachse zu.

Die Wandstärke der Membran im Durchstoßpunkt der Rotationsachse ist ca. 25% bis 75% größer als die Wandstärke der Verbindungswand unterhalb der Membran, bevorzugt ca. 50% größer. Im Übergangsbereich zwischen der Kreisfläche 66 und der gekrümmten Fläche 65, ist eine kreisförmig umlaufende Kante gebildet, die mit der Bezeichnung 65a versehen ist, ist die Wandstärke der Membran vorzugsweise zwischen 25% und 75% höher als die Wandstärke im Mittelpunkt, besonders bevorzugt ca. um 50% höher.

Im Bereich der Kante 61a beträgt die Wandstärke der Membran, parallel zur Rotationsachse gemessen, vorzugsweise das ca. 3 - 4-fache der Wandstärke im Durchstoßpunkt der Rotationsachse, besonders bevorzugt das ca. 3,5-fache.

Die Membran ist vorzugsweise aus einem Silikonmaterial hergestellt, es kommen aber auch andere Kunststoffmaterialien, wie thermoplastische Elastomere usw. in Frage.

Es wurde in Versuchen gefunden, daß eine nach vorstehender Beschreibung gefertigte Membran aus einem Silikonmaterial mit einer Schlitzung, wie sie in bezug auf die Figuren 2 und 4 beschrieben worden ist, besonders gute Eigenschaften bezüglich des Öffnens und des Schließens aufweist. Eine derart gestaltete Membran öffnet leicht und mit einem relativ großen Öffnungsdurchmesser, der Öffnungszustand kann mit geringem Überdruck aufrecht erhalten werden und schließt, sobald der Überdruck entfällt, zuverlässig und dicht ab, wobei Rückstände des Mediums, die sich im Bereich der Öffnung befinden beim Verschließen wieder in dem Behälter zurückgesaugt werden.

Eine weitere Besonderheit der Gestaltung gemäß Figur 5 ist der zusätzliche Haltering 70. Dieser Haltering weist, wie aus Figur 6 ersichtlich, eine Vielzahl von in Umfangsrichtung angeordneten Durchbrechungen 71 auf, welche sich im Querschnitt, wie insbesondere aus Figur 5 ersichtlich ist, nach unten hin, d. h. vom Kontaktbereich mit dem Halteabschnitt 72 des in Figur 50 dargestellten Ventils weg weisend erweitern.

Der Haltering 70 besteht aus einem härteren, weniger elastischen Kunststoffmaterial als das Material des eigentlichen Ventils, aus dem Verbindungswand und Membran gefertigt sind.

Das Ventil gemäß den Figuren 5, 6 und 7 wird wie folgt hergestellt:

Zunächst wird in einem separaten Arbeitsgang der Haltering 70 aus dem entsprechenden Kunststoffmaterial spritzgegossen.

Der Haltering wird dann in die Spritzform des Ventilkörpers eingesetzt und es wird, beim Ausführungsbeispiel, Silikonmaterial in die Spritzform eingespritzt. Dabei dringt das Silikonmaterial in die Durchbrüche 71 ein.

Das Silikonmaterial wird dann für einen längeren Zeitabschnitt bei geeigneten Temperaturen getempert.

Nach der Fertigstellung des Ventilkörpers wird das Ventil umgestülpt, indem die Membran in der Darstellung gemäß Figur 5 nach oben bewegt wird. Die Schulter 13 liegt dann an der Verbindungswand im Bereich a an, wie dies in entsprechender Weise für das dort gezeigte Ventil in Figur 1 dargestellt ist. Das Ventil wird dann geschlitzt, wie dies in Figur 2 gezeigt ist.

Anschließend wird das Ventil in eine Verschlußkappe entsprechend der Darstellung der Figur 1 eingesetzt, wobei die Stege 11 derart gestaltet sind, daß sie den Haltering 70 in entsprechender Weise aufnehmen.

Ein weiteres Ausführungsbeispiel der Erfindung wird nun in bezug auf die Figur 8 beschrieben.

Die Figur 8 zeigt ein selbstschließendes Ventil 80, welches aus einem Halteabschnitt 81, einer Verbindungswand 82 und einer Membran 83 besteht. Die Membran 83 und der Übergangsbereich 84 zur Seitenwand 80 ist genauso gestaltet, wie dies vorstehend in bezug auf die Figuren 5 bis 7 für die Membran 40 und den Übergangsbereich 43 erläutert wurde.

Im Unterschied zur Gestaltung gemäß den Figuren 1 - 7 wird hier aber die Verbindungswand während des Ausgabevorgangs nicht bewegt. Die Verbindungswand ist deshalb so gestaltet, daß sie im wesentlichen nur die Zugkräfte aufnimmt, welche bei der Betätigung der Membran von der Membran auf die Verbindungswand ausgeübt werden.

Beim Ausführungsbeispiel ist die Verbindungswand 82 mit einer Wandstärke gestaltet, die in etwa so dick oder etwas dicker ist, als die größte Wandstärke der Membran. Diese Wandstärke führt zu einer relativ steifen Verbindungswand.

Bei einer solchen Gestaltung braucht die Verbindungswand innerhalb einer Verschlußkappe, die ähnlich wie die Verschlußkappe in Figur 1 gestaltet ist, nur eine geringe oder gar keine Führung.

Es wird darauf hingewiesen, daß die Wandstärke die in Figur 8 gezeigt ist, nicht zwingend erforderlich ist. Es ist, insbesondere (aber nicht nur) wenn eine entsprechende Führung in der Verschlußkappe vorgesehen ist, möglich, für die Verbindungswand 82 eine deutlich geringere Wandstärke zu wählen.

Der Halteabschnitt 81 ist ebenfalls mit wesentlich höherer Wandstärke ausgeführt, als der Halteabschnitt bei den anderen Ausführungsbeispielen des selbstschließenden Ventils. Auch hier ist es möglich eine wesentliche Verringerung der Wandstärke vorzunehmen. Die höhere Wandstärke im Bereich der Verbindungswand 82 und des Halteabschnitts 81 hat aber wesentliche Vorteil für die Festigkeit des Ventils.

In entsprechender Weise wie beim Ausführungsbeispiel gemäß Figuren 5 - 7 ist auch hier ein aus einem härteren Kunststoff bestehender Haltering 85 vorgesehen, dessen Gestaltung der des Halterings 70 gemäß den Figuren 5 - 7 entspricht.

Das Ventil wird in gleicher Weise hergestellt, wie dies vorstehend für das Ausführungsbeispiel gemäß den Figuren 5 - 7 erläutert wurde. Das Ventil wird aus einem Silikonmaterial in umgestülpten Zustand gefertigt und wird dann in den Zustand gestülpt in dem es in Figur 8 dargestellt ist. Auch bei diesem Ausführungsbeispiel kann statt Silikonmaterial ein anderes Kunststoffmaterial mit geeigneten elastischen Eigenschaften und entsprechender Rückstellkraft verwendet werden, wie z. B. ein thermoplastischer Elastomer.

## Patentansprüche

1. Selbstschließendes Ventil zur Ausgabe von fließfähigen Medien aus einem Behälter **(2)** mit
einer gewölbten Membran **(7)**, deren Wölbung in der Schließposition dem fließfähigen Medium **(4)** zugewandt ist und welche sich beim Aufbau eines Drucks im Behälter in eine Ausgabeposition nach außen wölbt,
einem Halteabschnitt **(10)**, durch welchen das Ventil **(5)** an diesem Behälter **(2)** gehalten wird,
einer Verbindungswand **(8)**, welche zwischen dieser Membran **(7)** und diesem Halteabschnitt **(10)** angeordnet ist,
einer in der Membran **(7)** vorgesehenen Schlitzung, die sich in der Ausgabeposition öffnet,
wobei diese Schlitzung derart angeordnet ist, daß sich bei der durch den Druck im Behälter **(2)** bewirkten Verformung der Membran **(7)** von der Schließposition in die Ausgabeposition elastische Rückstellkräfte innerhalb dieser Membran **(7)** aufbauen, welche bewirken, daß die Membran **(7)** bei einer Druckentlastung aus dieser Ausgabeposition in die Schließposition zurückgeführt wird,
**dadurch gekennzeichnet, daß**
der Übergang zwischen dieser **Verbindungswand (8)** und dieser Membran **(7)** derart gestaltet ist, daß im wesentlichen keine oder nur geringe Momente von der Zwischenwand auf die Membran **(7)** übertragen werden, so daß von der **Verbindungswand (8)** auf die Membran **(7)** übertragene Momente keinen wesentlichen Einfluß auf das Öffnen und Schließen dieser Schlitzung haben und daß der Übergangsbereich **(43)** zwischen Verbindungswand **(8)** und Membran **(7)** scharnierartig gestaltet ist.

2. Selbstschließendes Ventil gemäß Anspruch 1, **dadurch gekennzeichnet, daß** die Membran **(7)** und die Verbindungswand **(8)** im wesentlichen rotationssymmetrisch gestaltet sind.

3. Selbstschließendes Ventil gemäß Anspruch 1 oder 2, **dadurch gekennzeichnet, daß** der Übergangsbereich **(43)** zwischen der Verbindungswand **(8)** und der Membran **(7)** derart gestaltet ist, daß die Verbindungswand **(8)** eine zur Rotationsachse hin gerichtete Umschlagkante **(9)** mit in etwa bogenförmigem Querschnitt aufweist.

4. Selbstschließendes Ventil gemäß mindestens einem'der Ansprüche 1 bis 3, **dadurch gekennzeichnet, daß** die Membran **(7)** eine im wesentlichen zur Verbindungswand **(8)** hin gerichtete umlaufende Wand aufweist, und daß an dieser Wand ein Verbindungsbereich zur Verbindung der Membran**(7)** mit der Zwischenwand angeformt ist.

5. Selbstschließendes Ventil gemäß Anspruch 4, **dadurch gekennzeichnet, daß** dieser Verbindungsbereich derart an dieser umlaufenden Wand angeformt ist, daß er aus einem Mittelbereich dieser Wand in einer Richtung auf das Innere der Wölbung hin und, im eingebauten Zustand, vom Behälterinneren weg, versetzt ist.

6. Selbstschließendes Ventil gemäß mindestens einem der Ansprüche 1 bis 5, **dadurch gekennzeichnet, daß** dieser nach innen gerichtete Umschlag der Verbindungswand **(8)** und dieser Verbindungsbereich der Membran**(7)** über einen an beiden angeformten Abschnitt verbunden ist, der im Querschnitt vorzugsweise bogenförmig gestaltet ist, wobei die Krümmung dieses Bogens der Krümmung des Umschlags an der Verbindungswand **(8)** entgegengesetzt ist.

7. Selbstschließendes Ventil gemäß mindestens einem der Ansprüche 1 bis 6, **dadurch gekennzeichnet, daß** die Membran **(7)** in der Schließposition in ihrem Mittelbereich eine zum Behälter **(2)** hin weisende, im wesentlichen ebene Kreisringfläche aufweist.

8. Selbstschließendes Ventil gemäß mindestens einem der Ansprüche 1 bis 7, **dadurch gekennzeichnet, daß** die Wandstärke der Membran **(7)** von dem Mittelbereich nach außen zunimmt, wobei die Wandstärke im Außenbereich und parallel zur Rotationsachse **(A)** gemessen vorzugsweise das Zwei- bis Dreifache der Wandstärke im Mittelbereich beträgt.

9. Selbstschließendes Ventil gemäß mindestens einem der Ansprüche 1 - 8, **dadurch gekennzeichnet, daß** die Schlitzung derart gestaltet ist, daß sie einen Schlitz **(16)** aufweist.

10. Selbstschließendes Ventil gemäß mindestens einem der Ansprüche 1 - 9, **dadurch gekennzeichnet, daß** diese Schlitzung drei Schlitze **(16)** aufweist, welche vorzugsweise sternförmig gestaltet sind und welche vorzugsweise im gleichen Winkelabstand zueinander angeordnet sind.

11. Selbstschließendes Ventil gemäß mindestens einem der Ansprüche 1 - 10, **dadurch gekennzeichnet, daß** diese Schlitzung vier, fünf oder mehr Schlitze **(16)** aufweist, die vorzugsweise sternförmig angeordnet sind und die vorzugsweise den gleichen Winkelabstand zueinander aufweisen.

12. Selbstschließendes Ventil gemäß Anspruch 2 und einem der Ansprüche 9 - 11, **dadurch gekennzeichnet, daß** diese Schlitzung rotationssymmetrisch zu dieser Rotationsachse **(A)** gestaltet ist.

13. Selbstschließendes Ventil gemäß mindestens einem der Ansprüche 9 - 12, **dadurch gekennzeichnet, daß** wenigstens einer dieser Schlitze derart unterbrochen ist, daß eine Materialbrücke **(19)** entsteht, wobei die Länge dieser Schlitzunterbrechung kleiner ist, vorzugsweise wesentlich kleiner ist, als die gesamte Länge des jeweligen Schlitzes **(16).**

14. Selbstschließendes Ventil gemäß mindestens einem der Ansprüche 9 - 13, **dadurch gekennzeichnet, daß** wenigstens ein Schlitz **(16)** wenigstens zwei oder mehr Unterbrechungen aufweist.

15. Selbstschließendes Ventil gemäß mindestens einem der Ansprüche 1 - 14, **dadurch gekennzeichnet, daß** diese Verbindungswand **(8)** einen ersten Abschnitt (a) aufweist, der unmittelbar dieser Membran **(7)** benachbart ist, sowie einen zweiten Abschnitt (b), der dem Halteabschnitt benachbart ist, und daß dieser erste Abschnitt (a) und dieser zweite Abschnitt (b) in der Schließposition im Querschnitt im Winkel zueinander angeordnet sind.

16. Selbstschließendes Ventil gemäß Anspruch 15, **dadurch gekennzeichnet, daß** dieser im Querschnitt gemessene Winkel zwischen dem Bereich (a) der Verbindungswand **(8)** und dem Bereich (b) der Verbindungswand **(8)** sich vergrößert, wenn sich das Ventil von der Schließposition in die Ausgabeposition bewegt.

17. Selbstschließendes Ventil gemäß mindestens einem der Ansprüche 1 - 14, **dadurch gekennzeichnet, daß** die Verbindungswand **(8)** sowohl in der Schließposition als auch in der Ausgabeposition im Querschnitt im wesentlichen geradlinig verläuft.

18. Selbstschließendes Ventil gemäß Anspruch 17, **dadurch gekennzeichnet, daß** die Verbindungswand **(8)** im wesentlichen zylindrisch gestaltet ist, und ihre Form im Übergang von der Schließposition in die Ausgabeposition nicht wesentlich ändert.

19. Selbstschließendes Ventil gemäß mindestens einem der Ansprüche 1 - 18, **dadurch gekennzeichnet, daß** dieser Halteabschnitt **(10)** mit einem von der Verbindungswand **(8)** nach außen kragenden, von einer Rotationssymmetrieachse wegweisenden Halterand ausgebildet ist.

20. Selbstschließendes Ventil gemäß mindestens einem der Ansprüche 1 - 19, **dadurch gekennzeichnet, daß** ein Verstärkungsring **(23)** vorgesehen ist, welcher aus einem härteren Kunststoffmaterial gefertigt ist als das Material der Membran**(7)**.

21. Selbstschließendes Ventil gemäß einem der Ansprüche 19 oder 20, **dadurch gekennzeichnet, daß** dieser Verstärkungsring **(23)** bei rotationssymmetrischem Ventilkörper rotationssymmetrisch gestaltet ist und eine Vielzahl von Durchbrechungen aufweist, in denen sich im gefertigten Endzustand Material des Halteabschnittes **(10)** des Ventils befindet.

22. Selbstschließendes Ventil gemäß mindestens einem der Ansprüche 1 - 21, **dadurch gekennzeichnet, daß** der Ventilkörper aus einem Silikonmaterial besteht.

23. Selbstschließendes Ventil gemäß mindestens einem der Ansprüche 1 - 21, **dadurch gekennzeichnet, daß** der Ventilkörper aus einem thermoplastischen Elastomer besteht.

24. Behälter **(2)** zur Aufnahme fließfähiger Medien **(4)** mit einer flexiblen Behälterwand, welche zum Aufbau eines Drucks innerhalb des Behälters **(2)** zusammendrückbar ist, mit einer Verschlußkappe und einem darin angeordneten selbstschließenden Ventil, welches entsprechend mindestens einem der Ansprüche 1 - 23 gestaltet ist.

## Claims

1. Self-closing valve for the dispensing of flowable media from a container (2) having
a curved membrane (7), the curvature of which is directed toward the flowable media (4) in the closed position and which swells outwardly into a dispensing position upon pressure building up in the container,
a support segment (10) which holds the valve (5) to said container (2),
a connecting wall (8) arranged between said membrane (7) and said support segment (10),
a slotting provided in said membrane (7) which opens in the dispensing position,
wherein said slotting is arranged such that upon the deformation of the membrane (7) from the closed position to the dispensing position induced by the pressure within the container (2), elastic resilient forces build up within said membrane (7) to induce said membrane (7) to retract from said dispensing position into said closed position upon depressurization,
**characterized in that**
the transition between said connecting wall (8) and said membrane (7) is configured such that substantially no or only minimal torque is transmitted from said partitioning wall to said membrane (7) so that any torque transmitted from said connecting wall (8) to said membrane (7) has substantially no effect on the opening and closing of said slotting, and that the transition zone (43) between connecting wall (8) and membrane (7) is configured in hinge-like manner.

2. Self-closing valve in accordance with claim 1, **characterized in that** said membrane (7) and said connecting wall (8) are configured to be substantially rotation symmetrical.

3. Self-closing valve in accordance with claim 1 or 2, **characterized in that** transition zone (43) between connecting wall (8) and membrane (7) is configured such that said connecting wall (8) comprises a cuff edge (9) directed toward the axis of rotation having an approximately curved cross-section.

4. Self-closing valve in accordance with at least one of claims 1 - 3, **characterized in that**
said membrane (7) has a peripheral wall directed substantially to the connecting wall (8) and that a contact area is formed on said wall for connecting membrane (7) to said partitioning wall.

5. Self-closing valve in accordance with claim 4, **characterized in that**
said contact area is formed on said peripheral wall such that it is offset a middle region of said wall toward the inner part of the curvature and, when in affixed state, away from the container interior.

6. Self-closing valve in accordance with at least one of claims 1 - 5, **characterized in that**
said inwardly directed cuff of connecting wall (8) and the contact area of said membrane (7) are connected by means of a section disposed on both elements which is preferably of curved cross-section configuration, wherein the curvature of said curve is the inverse of the curvature of the cuff on connecting wall (8).

7. Self-closing valve in accordance with at least one of claims 1 - 6, **characterized in that**
in the closed position, said membrane (7) at its middle region has a substantially even annular surface directed toward said container (2).

8. Self-closing valve in accordance with at least one of claims 1 - 7, **characterized in that**
the wall thickness of membrane (7) increases from its middle region outwardly, whereby the wall thickness in the outer area and measured parallel to the axis of rotation (A) is preferably double to triple the wall thickness in the middle region.

9. Self-closing valve in accordance with at least one of claims 1 - 8, **characterized in that**
said slotting is configured such that it has one slit (16).

10. Self-closing valve in accordance with at least one of claims 1 - 9, **characterized in that**
said slotting comprises three slits (16) which are preferably configured in star-shaped manner and which are preferably arranged at the same angular distance from one another.

11. Self-closing valve in accordance with at least one of claims 1 - 10, **characterized in that**
said slotting comprises four, five or more slits (16) which are preferably arranged in star-shaped manner and which preferably have the same angular distance from one another.

12. Self-closing valve in accordance with claim 2 and one of claims 9 - 11, **characterized in that**
said slotting is configured to be rotation symmetrical to said axis of rotation (A).

13. Self-closing valve in accordance with at least one of claims 9 - 12, **characterized in that**
at least one of said slits is interrupted so as to create a material bridge (19), whereby the length of said slit interruption is smaller, preferably substantially smaller, than the total length of the respective slit (16).

14. Self-closing valve in accordance with at least one of claims 9 - 13, **characterized in that**
at least one slit (16) has at least two or more interruptions.

15. Self-closing valve in accordance with at least one of claims 1 - 14, **characterized in that**
said connecting wall (8) has a first section (a) directly adjacent said membrane (7) as well as a second section (b), adjacent said support segment and that in the closed position, said first section (a) and said second section (b) in the cross-section are arranged in an angle to one another.

16. Self-closing valve in accordance with claim 15, **characterized in that**
said angle measured in cross-section between said section (a) of connecting wall (8) and said section (b) of connecting wall (8) enlarges upon the valve moving from the closed position into the dispensing position.

17. Self-closing valve in accordance with at least one of claims 1 - 14, **characterized in that**
in cross-section, in both the closed position as well as the dispensing position, said connecting wall (8) extends substantially rectilinearly.

18. Self-closing valve in accordance with claim 17, **characterized in that** said connecting wall (8) is of substantially cylindrical configuration and its form does not change substantially in the transition from closed position to dispensing position.

19. Self-closing valve in accordance with at least one of claims 1 - 18, **characterized in that**
said support segment (10) is formed with a retaining lip collaring outwardly from said connecting wall (8) away from a rotation symmetrical axis.

20. Self-closing valve in accordance with at least one of claims 1 - 19, **characterized in that**
a reinforcing ring (23) is provided which is made from a harder synthetic material than the material of the membrane (7).

21. Self-closing valve in accordance with one of claims 19 or 20, **characterized in that** said reinforcing ring (23) is configured to be rotation symmetrical in the case of a rotation symmetrical valve body and comprises a plurality of openings in which material of said valve's support segment (10) is present in the final manufactured state.

22. Self-closing valve in accordance with at least one of claims 1 - 21, **characterized in that**
said valve body is made from a silicon material.

23. Self-closing valve in accordance with at least one of claims 1 - 21, **characterized in that**
said valve body is made from a thermoplastic elastomer.

24. Container (2) for housing a flowable media (4) comprising a flexible container wall which can be pressed inwardly to generate pressure within said container (2) and having a closure cap and a self-closing valve arranged therein which is configured in accordance with at least one of claims 1 - 23.

## Revendications

1. Vanne auto-fermante pour distribuer des fluides capables de couler hors d'un récipient (2), comportant
- un diaphragme bombé (7) dont le bombement est tourné vers le fluide capable de couler (4), en position de fermeture, et qui se bombe vers l'extérieur dans une position de distribution lors de l'établissement d'une pression dans le récipient,
- un tronçon de maintien (10) par lequel la vanne (5) est maintenue sur ce récipient (2),
- une paroi de liaison (8) qui est agencée entre ce diaphragme (7) et ce tronçon de maintien (10),
- un intervalle fendu prévu dans le diaphragme (7), lequel s'ouvre dans la position de distribution,
cet intervalle fendu étant tel que lors de la déformation du diaphragme (7) depuis la position de fermeture jusque dans la position de distribution provoquée par la pression dans le récipient (2), des forces de rappel élastiques s'établissent à l'intérieur de ce diaphragme (7), qui font que le diaphragme (7) est ramené hors de la position de distribution jusque dans la position de fermeture lors d'une décharge de pression,
**caractérisée en ce que**
la transition entre cette paroi de liaison (8) et ce diaphragme (7) est réalisée telle que sensiblement aucun couple ou seulement des couples faibles sont transmis de la paroi intermédiaire vers le diaphragme (7), de sorte que les couples transmis de la paroi de liaison (8) au diaphragme (7) n'ont pas d'influence sensible sur l'ouverture et sur la fermeture de cet intervalle fendu, et que la zone de transition (43) entre la paroi de liaison (8) et le diaphragme (7) est réalisée en forme de charnière.

2. Vanne auto-fermante selon la revendication 1, **caractérisée en ce que** le diaphragme (7) et la paroi de liaison (8) sont réalisés sensiblement à symétrie de révolution.

3. Vanne auto-fermante selon l'une ou l'autre des revendications 1 et 2, **caractérisée en ce que** la zone de transition (43) entre la paroi de liaison (8) et le diaphragme (7) est réalisée de telle sorte que la paroi de liaison (8) comprend une arête rabattue (9) dirigée vers l'axe de révolution et présentant une section approximativement en forme arquée.

4. Vanne auto-fermante selon l'une au moins des revendications 1 à 3, **caractérisée en ce que** le diaphragme (7) comprend une paroi périphérique dirigée sensiblement vers la paroi de liaison (8), et **en ce que** sur cette paroi périphérique est conformée une zone de liaison pour relier le diaphragme (7) à la paroi intermédiaire.

5. Vanne auto-fermante selon la revendication 4, **caractérisée en ce que** cette zone de liaison est conformée sur cette paroi périphérique de manière à être décalée hors d'une zone médiane de cette paroi dans une direction vers l'intérieur du bombement et, dans l'état monté, en éloignement de l'intérieur du récipient.

6. Vanne auto-fermante selon l'une au moins des revendications 1 à 5, **caractérisée en ce que** ce rabat de la paroi de liaison (8), dirigé vers l'intérieur, et cette zone de liaison du diaphragme (7) sont reliés via un tronçon conformé sur les deux pièces, qui est réalisé avec une section de préférence en forme arquée, la courbure de cet arc étant opposée à la courbure du rabat sur la paroi de liaison (8).

7. Vanne auto-fermante selon l'une au moins des revendications 1 à 6, **caractérisée en ce que** dans la position de fermeture le diaphragme (7) présente dans sa zone médiane une surface circulaire sensiblement plane dirigée vers le récipient (2).

8. Vanne auto-fermante selon l'une au moins des revendications 1 à 7, **caractérisée en ce que** l'épaisseur de paroi du diaphragme (7) augmente à partir de la zone médiane vers l'extérieur, l'épaisseur de paroi mesurée dans la zone extérieure et parallèlement à l'axe de révolution (A) étant de préférence deux à trois fois l'épaisseur de paroi dans la zone médiane.

9. Vanne auto-fermante selon l'une au moins des revendications 1 à 8, **caractérisée en ce que** l'intervalle fendu est réalisé tel qu'il présente une fente (16).

10. Vanne auto-fermante selon l'une au moins des revendications 1 à 9, **caractérisée en ce que** cet intervalle fendu comprend trois fentes (16) qui sont ménagées de préférence en forme d'étoile et qui sont prévues de préférence à la même distance angulaire les unes des autres.

11. Vanne auto-fermante selon l'une au moins des revendications 1 à 10, **caractérisée en ce que** cet intervalle fendu comprend quatre ou cinq fentes (16) ou plus qui sont ménagées de préférence en forme d'étoile et qui sont prévues de préférence à la même distance angulaire les unes des autres.

12. Vanne auto-fermante selon la revendication 2 et selon l'une des revendications 9 à 11, **caractérisée en ce que** cet intervalle fendu est ménagé à symétrie de révolution par rapport à cet axe de révolution (A).

13. Vanne auto-fermante selon l'une au moins des revendications 9 à 12, **caractérisée en ce que** l'une au moins de ces fentes est interrompue de telle sorte qu'il se forme un pont de matière (19), la longueur de cette interruption de l'intervalle étant inférieure, de préférence sensiblement inférieure à la longueur totale de la fente respective (16).

14. Vanne auto-fermante selon l'une au moins des revendications 9 à 13, **caractérisée en ce qu'**au moins une fente (16) comprend au moins deux ou plusieurs interruptions.

15. Vanne auto-fermante selon l'une au moins des revendications 1 à 14, **caractérisée en ce que** cette paroi de liaison (8) comprend un premier tronçon (a) directement voisin de ce diaphragme (7), ainsi qu'un deuxième tronçon (b) voisin du tronçon de maintien, et **en ce que** ce premier tronçon (a) et ce deuxième tronçon (b) sont agencés en coupe sous un angle l'un par rapport à l'autre dans la position de fermeture.

16. Vanne auto-fermante selon la revendication 15, **caractérisée en ce que** cet angle mesuré en coupe entre la zone (a) de la paroi de liaison (8) et la zone (b) de la paroi de liaison (8) augmente lorsque la vanne se déplace de la position de fermeture jusque dans la position de distribution.

17. Vanne auto-fermante selon l'une au moins des revendications 1 à 14, **caractérisée en ce que** la paroi de liaison (8) s'étend en coupe sensiblement de façon rectiligne aussi bien dans la position de fermeture que dans la position de distribution.

18. Vanne auto-fermante selon la revendication 17, **caractérisée en ce que** la paroi de liaison (8) est réalisée sensiblement cylindrique et ne modifie sensiblement pas sa forme lors de la transition de la position de fermeture vers la position de distribution.

19. Vanne auto-fermante selon l'une au moins des revendications 1 à 18, **caractérisée en ce que** ce tronçon de maintien (10) est réalisé avec une bordure de maintien faisant saillie de la paroi de liaison (8) vers l'extérieur et dirigée en éloignement d'un axe de symétrie de révolution.

20. Vanne auto-fermante selon l'une au moins des revendications 1 à 19, **caractérisée en ce qu'**il est prévu une bague de renforcement (23) qui est réalisée en une matière plastique plus dure que la matière du diaphragme (7).

21. Vanne auto-fermante selon l'une ou l'autre des revendications 19 et 20, **caractérisée en ce que** cette bague de renforcement (23) est réalisée à symétrie de révolution pour un corps de vanne à symétrie de révolution et présente une multitude de traversées dans lesquelles se trouve, dans l'état de réalisation fini, la matière du tronçon de maintien (10) de la vanne.

22. Vanne auto-fermante selon l'une au moins des revendications 1 à 21, **caractérisée en ce que** le corps de vanne est constitué d'un matériau à base de silicone.

23. Vanne auto-fermante selon l'une au moins des revendications 1 à 21, **caractérisée en ce que** le corps de vanne est constitué d'un élastomère thermoplastique.

24. Récipient (2) pour recevoir des fluides (4) capables de couler, comportant une paroi de récipient flexible qui est compressible pour établir une pression à l'intérieur du récipient (2), comportant un capuchon de fermeture et une vanne auto-fermante agencée dans celui-ci, qui est réalisée selon l'une au moins des revendications 1 à 23.
